# EUROPÄISCHE PATENTSCHRIFT

(11) **EP 2 743 189 B1**
(45) Veröffentlichungstag und Bekanntmachung des Hinweises auf die Patenterteilung: **04.05.2016**
(21) Anmeldenummer: 12197180.8
(22) Anmeldetag: 14.12.2012
(51) Int. Cl.: B65B 5/06, B65B 5/10, B65B 35/44, B65B 43/26

(54) **Einbringen einer Mehrzahl von Stapeln von Blisterverpackungen in eine Faltschachtel**
Introducing a plurality of stacks of blister packs into a folded box
Alimentation de plusieurs piles d'emballages transparents dans une boîte pliante

(43) Veröffentlichungstag der Anmeldung: 18.06.2014
(73) Patentinhaber: MediSeal GmbH, 33758 Schloss Holte-Stukenbrock (DE)
(72) Erfinder: Leineke, Ulf, 33102 Paderborn (DE)
(74) Vertreter: REHBERG HÜPPE + PARTNER

(56) Entgegenhaltungen:
- EP-A1- 1 035 018
- EP-A1- 1 553 021
- EP-A1- 2 055 637
- DE-A1- 4 409 873
- DE-A1-102004 050 197
- US-A- 2 900 773
- US-A- 3 370 549

## Beschreibung

### TECHNISCHES GEBIET DER ERFINDUNG

Die Erfindung betrifft ein automatisiertes Verfahren zum Einbringen einer Mehrzahl von in Primärverpackungen verpackten Produkten in eine als Faltschachtel ausgebildete Sekundärverpackung. Die Erfindung betrifft weiterhin eine Vorrichtung zur Durchführung dieses Verfahrens mit einer Steuereinheit und einem mit der Steuereinheit verbundenen Schieber.

Bei den Primärverpackungen handelt es sich insbesondere um Blisterverpackungen, Sachets oder Schlauchbeutelverpackungen. Die darin verpackten Produkte sind insbesondere Tabletten, Kapseln, Pillen, Spritzen, Ampullen, Fläschchen oder flüssige Arzneimittel. Ein besonders häufiges Anwendungsgebiet sind in Blisterverpackungen verpackte Arzneimittel in der Form von Tabletten, Kapseln oder Pillen, wobei man diese fertige Einheit aus Primärverpackung und Produkt auch als Blisterstreifen bezeichnet.

### STAND DER TECHNIK

Ein Verfahren und eine Vorrichtung zum Einbringen von Blisterstreifen in eine als Faltschachtel ausgebildete Sekundärverpackung sind aus der unter dem Aktenzeichen DE 691 03 232 T2 veröffentlichten deutschen Übersetzung des Europäischen Patents EP 0 465 437 B1 bekannt. Wie insbesondere in der dortigen Fig. 3 erkennbar ist, wird dabei genau jeweils ein Stapel von Blisterstreifen seitlich in den Innenraum der jeweiligen Faltschachtel eingeschoben.

Weitere Verfahren und Vorrichtungen zum seitlichen Einschieben genau eines Stapels von Blisterstreifen in eine Faltschachtel sind aus der deutschen Patentanmeldung DE 198 48 452 A1 und dem europäischen Patent EP 0 957 028 B1 bekannt.

Aus der europäischen Patentanmeldung EP 1 553 021 A1 sind ein Verfahren und eine Vorrichtung zum Einbringen einer Mehrzahl von in Primärverpackungen verpackten Produkten in eine als Faltschachtel ausgebildete Sekundärverpackung bekannt. Die Primärverpackungen werden in mehreren Stapeln nebeneinander und hintereinander an einer Stapelbildungsstelle abgelegt. Die Stapel werden dann gemeinsam und zeitgleich mit einer einzigen kontinuierlichen Verschiebebewegung in den Innenraum der Sekundärverpackung eingeschoben.

Aus der US-amerikanischen Patentanmeldung US 3,370,549 A sind ein Verfahren und eine Vorrichtung zum Einbringen einer Mehrzahl von in Primärverpackungen verpackten Produkten in eine als Faltschachtel ausgebildete Sekundärverpackung bekannt. Die Primärverpackungen werden in zwei Stapeln nebeneinander an einer Stapelbildungsstelle abgelegt. Die Stapel werden dann gemeinsam und zeitgleich mit einer einzigen kontinuierlichen Verschiebebewegung in den Innenraum der Sekundärverpackung eingeschoben.

Aus der europäischen Patentanmeldung EP2 055 637 A1 sind ein Verfahren und eine Vorrichtung zum Einbringen einer Mehrzahl von in Primärverpackungen verpackten Produkten in eine als Faltschachtel ausgebildete Sekundärverpackung bekannt. Die Primärverpackungen werden in einer Mehrzahl von Stapeln nebeneinander an einer Stapelbildungsstelle abgelegt. Von diesen Stapeln wird eine bestimmte Anzahl (insbesondere 1, 2 oder 3 Stapel) gleichzeitig in den Innenraum einer Sekundärverpackung eingeschoben, die Platz genau für diese Anzahl an Stapeln bietet.

Aus der US-amerikanischen Patentanmeldung US 2,900,773 A sind ein Verfahren und eine Vorrichtung zum Einbringen einer Mehrzahl von in Primärverpackungen verpackten Produkten in eine als Faltschachtel ausgebildete Sekundärverpackung bekannt. Auch wenn dies der Beschreibung nicht zu entnehmen ist, könnte anhand der Fig. 7, 8 und 9 vermutet werden, dass zunächst ein erster Stapel bis zum Erreichen seiner Endposition in der Sekundärverpackung in diese eingeschoben wird und anschließend ein zweiter Stapel in den in der Sekundärverpackung verbliebenen Freiraum nachgeschoben wird.

### AUFGABE DER ERFINDUNG

Der Erfindung liegt die Aufgabe zugrunde, ein automatisiertes Verfahren und eine Vorrichtung zum Einbringen von in Primärverpackungen verpackten Produkten in eine als Faltschachtel ausgebildete Sekundärverpackung bereitzustellen, mit denen die Faltschachtel flexibel und effizient mit einer relativ großen Anzahl von Primärverpackungen bestückt werden kann.

### LÖSUNG

Die Aufgabe der Erfindung wird erfindungsgemäß mit den Merkmalen der unabhängigen Patentansprüche gelöst.

Weitere bevorzugte erfindungsgemäße Ausgestaltungen sind den abhängigen Patentansprüchen zu entnehmen.

### WEITERER STAND DER TECHNIK

Aus dem deutschen Patent DE 29 16 043 C3 sind ein Verfahren und eine Vorrichtung zur Übergabe einer Mehrzahl von Blisterstreifen aus einem Stapelschacht in einen Becher einer kontinuierlich umlaufenden Becherkette bekannt. Die Becherkette weist also eine Mehrzahl von Bechern auf, die durch Seitenwände begrenzt sind bzw. gebildet werden. In jeden dieser Becher wird jeweils ein Stapel von Blisterstreifen seitlich eingeschoben. Anschließend wird die Becherkette um die Breite des Bechers weitertransportiert, so dass der nächste Becher mit einem Stapel von Blisterstreifen befüllt werden kann.

Aus der deutschen Patentanmeldung DE 197 43 532 A1 sind ein Verfahren und eine Vorrichtung zum Einbringen einer Mehrzahl von Teebeuteln in eine als Faltschachtel ausgebildete Sekundärverpackung bekannt. Die Teebeutel werden dabei einzeln von oben in den Innenraum der Sekundärverpackung eingebracht, so dass sie nebeneinander und hintereinander in der Faltschachtel angeordnet sind.

Aus der europäischen Patentanmeldung EP 1 035 018 A1 ist eine Vorrichtung zum Einbringen einer Mehrzahl von in Primärverpackungen verpackten Produkten in eine als Faltschachtel ausgebildete Sekundärverpackung bekannt. Die Produkte werden mittels einer Steuereinheit und eines Schiebers einzeln in den Innenraum der Sekundärverpackung eingeschoben.

### BESCHREIBUNG DER ERFINDUNG

### Definitionen

**Seitliches Einschieben:** Unter einem seitlichen Einschieben wird in dieser Anmeldung ein Vorgang verstanden, wie dieser im Fachgebiet auch als "side load" bezeichnet wird. Dies bedeutet, dass die maschinelle Befüllung der Faltschachteln nicht von oben ("top load"), sondern von der Seite erfolgt. Die Einschubrichtung muss dabei im Raum nicht streng horizontal verlaufen. Vielmehr kann sie auch etwas geneigt verlaufen. Die Stapel werden jedenfalls dann in der Sekundärverpackung in einer Ebene verschoben, die parallel zu der Ebene verläuft, die die Bodenfläche der Primärverpackung bildet.

**Anordnung der Stapel nebeneinander:** Unter dem Anordnen der Stapel von Primärverpackungen nebeneinander im Innenraum der Sekundärverpackung ist in dieser Anmeldung zu verstehen, dass die Stapel beim Betrachten des Innenraums der Sekundärverpackung durch die Einschuböffnung nebeneinander angeordnet sind.

**Anordnung der Stapel hintereinander:** Unter dem Anordnen der Stapel von Primärverpackungen hintereinander im Innenraum der Sekundärverpackung ist in dieser Anmeldung zu verstehen, dass die Stapel beim Betrachten des Innenraums der Sekundärverpackung durch die Einschuböffnung hintereinander angeordnet sind. Dies bedeutet, dass der erste Stapel bei dieser Blickrichtung durch den zweiten Stapel verdeckt wird.

### Weitere Beschreibung

Die Erfindung betrifft ein automatisiertes Verfahren zum Einbringen einer Mehrzahl von in Primärverpackungen verpackten Produkten in eine als Faltschachtel ausgebildete Sekundärverpackung. Dabei wird ein erster Stapel von Primärverpackungen in den Innenraum der Sekundärverpackung seitlich eingeschoben. Mindestens ein zweiter Stapel von Primärverpackungen wird anschließend ebenfalls seitlich in den Innenraum der Sekundärverpackung eingeschoben. Das Einschieben erfolgt maschinell.

Die Erfindung betrifft auch eine Vorrichtung zur Durchführung dieses Verfahrens mit einer Steuereinheit und einem mit der Steuereinheit verbundenen Schieber. Die Steuereinheit ist dabei so programmiert, dass sie den Schieber so steuern kann, dass dieser eine Mehrzahl von Stapeln von Primärverpackungen zum Erreichen einer definierten Position seitlich in den Innenraum der Sekundärverpackung einschiebt.

Mit dem neuen Verfahren und der neuen Vorrichtung ist es somit möglich, eine Mehrzahl von Stapeln von Primärverpackungen mit darin verpackten Produkten in den Innenraum der Sekundärverpackung effizient und in maschinell einfacher Weise einzubringen. Hierdurch können nicht nur unterschiedliche Anzahlen von Primärverpackungen, sondern auch unterschiedliche Anzahlen von Stapeln von Primärverpackungen in einer Sekundärverpackung verpackt werden. Es wird eine hohe Flexibilität erreicht und es können neben Standardverpackungen auch flexibel spezifizierbare Großverpackungen mit Produkten bestückt werden. Solche Großverpackungen richten sich insbesondere nicht an Endkunden, sondern an gewerbliche Abnehmer, die die Stapel vor einem Weiterverkauf der Produkte an den Endkunden aus der Großverpackung entnehmen.

Mit dem neuen Verfahren und der neuen Vorrichtung können also Sekundärverpackungen mit zwei, drei, vier, fünf, sechs, sieben, acht oder mehr Stapeln von Primärverpackungen flexibel gebildet werden. Das Verfahren läuft automatisiert und getaktet ab und das Einschieben erfolgt maschinell und gesteuert bzw. geregelt.

Der erste Stapel und der zweite Stapel - sowie mögliche weitere Stapel - können dabei nebeneinander in der Sekundärverpackung angeordnet werden. Hierdurch ergibt sich der Vorteil, dass die Einschubbewegung für diese Stapel identisch ist.

Zum Einschieben der Stapel für diese Anordnung nebeneinander kann die Sekundärverpackung nach dem Einschieben des ersten Stapels um mindestens die Breite und vorzugsweise etwas mehr als die Breite des ersten Stapels weitergefördert und danach der zweite Stapel in die Sekundärverpackung eingeschoben werden. Wenn mehr als zwei Stapel in die Sekundärverpackung eingeschoben werden, wird für die folgenden Primärverpackungen entsprechend vorgegangen.

Wie bereits oberhalb erwähnt wurde, können auch mehr als zwei Stapel von Primärverpackungen in den Innenraum der Sekundärverpackung seitlich eingeschoben werden. Dabei sind reine Anordnungen nebeneinander möglich. Besonders vorteilhaft ist aber eine Anordnung der Stapel nebeneinander und hintereinander in der Sekundärverpackung. Anders gesagt weist die Sekundärverpackung dann also eine Matrix von Stapeln von Primärverpackungen mit mindestens zwei Reihen und mindestens zwei Spalten auf. Es können aber auch mehr Spalten und mehr Reihen vorhanden sein. Die Anzahl der Spalten und Reihen kann identisch oder unterschiedlich sein.

Eine Möglichkeit besteht darin, zunächst den ersten Stapel und den zweiten Stapel hintereinander in der Sekundärverpackung anzuordnen. Anschließend wird die Sekundärverpackung um mehr als die Breite des ersten Stapels und des zweiten Stapels weitergefördert, so dass der dritte Stapel und der vierte Stapel dann wiederum hintereinander und gleichzeitig neben dem ersten und dem zweiten Stapel angeordnet werden können.

Dabei können der erste Stapel und der zweite Stapel gleichzeitig oder nacheinander in die Sekundärverpackung eingeschoben werden. Wenn die Stapel nacheinander eingeschoben werden, kann der erste Stapel zunächst in eine Zwischenposition in der Sekundärverpackung geschoben werden. Die Zwischenposition ist insbesondere etwa der halben Länge der Bodenfläche der Faltschachtel zugeordnet. Beim Einschieben des zweiten Stapels kontaktiert dieser dann den ersten Stapel und schiebt diesen von der Zwischenposition in seine Endposition in der Sekundärverpackung. Die Endposition des zweiten Stapels stimmt mit der Zwischenposition des ersten Stapels überein. Hierdurch ist nur eine einheitliche Einschubbewegung erforderlich, die dann wiederholt wird, wobei die Einschubbewegung für den zweiten Stapel gleichzeitig den zweiten Teil der Einschubbewegung für den ersten Stapel bereitstellt.

Der erste Stapel kann eine erste Anzahl von Primärverpackungen und der zweite Stapel eine zweite Anzahl von Primärverpackungen aufweisen, wobei die erste Anzahl ungleich der zweiten Anzahl ist. Mögliche zusätzliche Stapel können dann wiederum gleiche oder unterschiedliche Anzahlen von Stapeln aufweisen. In dieser Weise lässt sich sehr flexibel eine individuell abstimmbare Anzahl von gleichen oder unterschiedlichen Produkten in der Sekundärverpackung verpacken.

Es ist auch möglich, einen oder mehrere Prospekte in die Sekundärverpackung einzubringen. Im Fall von Arzneimitteln oder Medizinprodukten handelt es sich dabei insbesondere um die so genannte Packungsbeilage. Der Prospekt kann gemeinsam mit dem zweiten Stapel in die Sekundärverpackung eingeschoben werden. Wenn beide Stapel unabhängig voneinander in ihre jeweilige Endposition geschoben werden, weist der Prospekt vorzugsweise in Richtung der Einschuböffnung der Faltschachtel. Es ist aber auch möglich, dass der Prospekt so einen seitlichen Bereich des zweiten Stapels umschließt, dass er eine Kontaktfläche für den Kontakt zum ersten Stapel bildet. Anders gesagt weist der Prospekt dann von der Einschuböffnung des Kartons weg. Dies ist insbesondere dann vorteilhaft, wenn der zweite Teil der Einschubbewegung des ersten Stapels gleichzeitig mit der Einschubbewegung des zweiten Stapels erfolgt.

Bei den Primärverpackungen kann es sich insbesondere um Blisterverpackungen, Sachets oder Schlauchbeutelverpackungen handeln. Bei den Produkten kann es sich insbesondere um Tabletten, Kapseln, Pillen, Spritzen, Ampullen, Fläschchen oder flüssige Arzneimittel handeln.

Die neue Vorrichtung weist eine Steuereinheit auf, die den Schieber so steuert, dass er die Stapel von Primärverpackungen zum Erreichen der gewünschten definierten Positionen seitlich in den Innenraum der Sekundärverpackung einschiebt. Der Schieber selbst kann dabei so wie im Stand der Technik ausgebildet sein, so dass bereits vorhandene Vorrichtungen ohne Änderung des Schiebers durch die entsprechende Programmierung der Steuereinheit zum Durchführen des neuen Verfahrens umgerüstet werden können.

Die Faltschachtel besteht insbesondere aus Pappe. Die Faltschachtel kann zum Erleichtern des Einschiebens nebeneinander anzuordnender Stapel Zwischenwände aufweisen.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1a**: zeigt eine erste Position eines ersten Ausführungsbeispiels eines neuen Verfahrens zum Einbringen einer Mehrzahl von in Primärverpackungen verpackten Produkten in eine als Faltschachtel ausgebildete Sekundärverpackung.
- **Fig. 1b**: zeigt eine zweite Position des Verfahrens gemäß Fig. 1a.
- **Fig. 2a**: zeigt eine erste Position eines neuen Verfahrens, das nicht von den erteilten Patentansprüchen umfasst ist.
- **Fig. 2b**: zeigt eine zweite Position des Verfahrens gemäß Fig. 2a.
- **Fig. 3a**: zeigt eine erste Position eines weiteren Ausführungsbeispiels des neuen Verfahrens.
- **Fig. 3b**: zeigt eine zweite Position des Verfahrens gemäß Fig. 3a.
- **Fig. 3c**: zeigt eine dritte Position des Verfahrens gemäß Fig. 3a.
- **Fig. 4**: zeigt eine perspektivische Ansicht einer Vorrichtung zum Einbringen einer Mehrzahl von in Primärverpackungen verpackten Produkten in eine als Faltschachtel ausgebildete Sekundärverpackung, die nicht von den erteilten Patentansprüchen umfasst ist.
- **Fig. 5**: zeigt eine Ansicht von oben auf die Vorrichtung gemäß Fig. 4.
- **Fig. 6**: zeigt eine Seitenansicht der Vorrichtung gemäß Fig. 4.

### FIGURENBESCHREIBUNG

**Fig. 1a** **und** **1b** zeigen in schematisierten Ansichten den Ablauf eines ersten Ausführungsbeispiels des neuen automatisierten Verfahrens.

Im oberen Bereich der Fig. 1a, 1b ist dabei eine Mehrzahl von Primärverpackungen 1 dargestellt. In den Primärverpackungen sind Produkte verpackt, die in diesen Ansichten nicht zu sehen sind. Bei den Primärverpackungen 1 handelt es sich insbesondere um Blisterverpackungen, Sachets oder Schlauchbeutelverpackungen. Die darin verpackten Produkte sind insbesondere Tabletten, Kapseln, Pillen, Spitzen, Ampullen, Fläschchen oder flüssige Arzneimittel.

Im unteren Bereich der Figuren ist eine Mehrzahl von jeweils als Faltschachtel 2 ausgebildeten Sekundärverpackungen 3 dargestellt. Die Faltschachteln 2 weisen in üblicher Weise Seitenwände, einen Innenraum 4 und eine Einschuböffnung 5 auf. Die Einschuböffnung 5 kann später mit einer hier nicht dargestellten Bodenklappe mit Einstecklasche in bekannter Weise geschlossen werden.

Die Primärverpackungen 1 mit den darin verpackten Produkten werden maschinell aufeinander abgelegt, so dass eine Mehrzahl von Stapeln 6 entsteht. Die Stapel 6 werden in der Transportrichtung der Primärverpackung 7 getaktet zugeführt. Die Stapelbildung kann aber auch anders, z. B. direkt vor dem Einschub in eine Stapelbildungsstation 15, erfolgen.

Der hier ganz links abgebildete erste Stapel 6 wird dann in der Einschubrichtung 8 seitlich durch die Einschuböffnung 5 in den Innenraum 4 der Sekundärverpackung 3 maschinell eingeschoben. Die Endposition dieses Stapels 6 ist in der rechten Sekundärverpackung 3 in Fig. 1 b dargestellt. Anschließend wird der nachfolgende Stapel 6 in der Transportrichtung der Primärverpackung 7 in die Position gefördert, die der vorangehende und sich nun in der Sekundärverpackung 3 befindliche Stapel 6 innehatte. Weiterhin wird die nun genau einen Stapel 6 enthaltende Sekundärverpackung 3 in der Transportrichtung der Sekundärverpackung 9 um etwas mehr als die Breite 10 des ersten Stapels 6 weitergefördert. Danach wird der zweite Stapel 6 in der Einschubrichtung 8 durch die Einschuböffnung 5 in die Sekundärverpackung 3 seitlich eingeschoben. Dadurch sind nun der erste Stapel 6 und der zweite Stapel 6 nebeneinander in der Sekundärverpackung 3 angeordnet. Die befüllte Sekundärverpackung 3 kann abgefördert und eine neue leere Sekundärverpackung 3 in die Befüllungsposition nachgefördert werden.

Dieser Vorgang kann entsprechend auch für mehr als zwei Stapel 6 durchgeführt werden, so dass beispielsweise Sekundärverpackungen 3 mit drei, vier, fünf, sechs oder mehr Stapeln 6 nebeneinander befüllt werden können.

Die **Fig. 2a** **und** **2b** zeigen ein Verfahren, das nicht von den erteilten Patentansprüchen umfasst ist. Im Unterschied zu den Fig. 1a und 1b werden hier die Stapel 6 nicht nebeneinander, sondern hintereinander in der Sekundärverpackung 3 angeordnet.

Hierbei wird zunächst der erste Stapel 6 in seine Endposition im Innenraum 4 der Sekundärverpackung 3 geschoben. Anschließend wird der nächste Stapel 6 der Befüllungsstation zugeführt. Die zu befüllende Sekundärverpackung 3 verbleibt in ihrer Position. Dann wird der zweite Stapel 6 in den Innenraum 4 der Sekundärverpackung in seine Endposition eingeschoben. Bei dieser Ausführungsvariante unterscheiden sich die Längen der Einschubwege des ersten Stapels 6 und des zweiten Stapels 6.

Es ist aber ebenfalls möglich, zunächst den ersten Stapel 6 in eine Zwischenposition in der Sekundärverpackung 3 zu schieben und beim Einschieben des zweiten Stapels 6 diesen den ersten Stapel 6 so kontaktieren zu lassen, dass der zweite Stapel 6 dabei den ersten Stapel 6 von seiner Zwischenposition in seine Endposition in der Sekundärverpackung 3 verschiebt. Dies bedeutet, dass die Zwischenposition des ersten Stapels 6 und die Endposition des zweiten Stapels 6 übereinstimmen und nur eine übereinstimmende Länge des Einschubwegs für beide Stapel 6 existiert.

In den **Fig. 3a****,** **3b** **und** **3c** ist eine weitere Variante des neuen Verfahrens dargestellt. In diesem Fall dient die Sekundärverpackung 3 zur Aufnahme einer größeren Matrix von Stapeln 6 im Sinne der Bildung von Spalten und Zeilen.

Im vorliegenden Beispiel werden dabei vier Stapel 6 so in die Sekundärverpackung 3 eingebracht, dass sie nebeneinander und hintereinander angeordnet sind. Diese Ausführungsform stellt eine Kombination der vorangehend beschriebenen Ausführungsformen gemäß den Fig. 1a, b und 2a, b dar.

Zunächst wird ein erster Stapel 6 in seine Endposition in der Sekundärverpackung 3 geschoben. Anschließend wird ein zweiter Stapel 6 in seine Endposition in der Sekundärverpackung 3 geschoben, wobei die Stapel 6 dann hintereinander angeordnet sind. Anschließend wird die Sekundärverpackung 3 um etwas mehr als die Breite 10 des ersten Stapels 6 und des zweiten Stapels 6 in der Transportrichtung der Sekundärverpackung 9 weitergefördert, so dass der dritte Stapel 6 in seine Endposition neben den ersten Stapel 6 gebracht werden kann. Anschließend wird der vierte Stapel 6 so in die Sekundärverpackung 3 eingeschoben, dass er neben dem zweiten Stapel 6 und vor dem dritten Stapel 6 angeordnet ist. Dieses Verfahren kann entsprechend zur Bildung einer noch größeren Matrix fortgesetzt werden, so dass sich auch Großverpackungen mit einer Vielzahl von Stapeln 6 bilden lassen.

Die Stapel 6 können dabei übereinstimmende oder unterschiedliche Produkte aufweisen. Die Stapel 6 können auch übereinstimmende oder unterschiedliche Anzahlen von aufeinandergestapelten Primärverpackungen 1 aufweisen.

Weiterhin ist es möglich, einen oder mehrere Prospekte in die Primärverpackung 1 einzubringen.

**Fig. 4 bis 6** zeigen verschiedene Ansichten einer Vorrichtung 11 zum Einbringen einer Mehrzahl von in Primärverpackungen 1 verpackten Produkten in als Faltschachtel 2 ausgebildete Sekundärverpackungen 3, die nicht von den erteilten Patentansprüchen umfasst ist.

Die Vorrichtung 11 weist ein erstes Förderband 12 auf, mit dem die Primärverpackungen 1 mit den darin enthaltenen Produkten in der Transportrichtung der Primärverpackung 7 einer Befüllungsstation 13 zugeführt werden. Im Bereich der Befüllungsstation 13 ist ein zweites Förderband 14 vorhanden, welches die als Faltschachteln 2 ausgebildeten Sekundärverpackungen 3 in der Transportrichtung der Sekundärverpackung 9 fördert. Im Bereich der Befüllungsstation 13 ist weiterhin eine Stapelbildungsstation 15 vorhanden, die dazu dient, aus den vereinzelt angelieferten Primärverpackungen 1 einen Stapel 6 zu bilden. Weiterhin dort angeordnet ist ein Schieber 16, der zum Einschieben der Stapel 6 in den Innenraum 4 der Sekundärverpackungen 3 dient. Dieser Schieber 16 ist mittels einer (nicht dargestellten) Steuereinheit so programmiert, dass eine Mehrzahl von Stapeln 6 von Primärverpackungen 1 mit den darin verpackten Produkten zum Erreichen einer definierten Position seitlich in den Innenraum 4 der Sekundärverpackungen 3 eingeschoben wird.

Weiterhin ist in den Figuren eine Prospektzufuhreinrichtung 17 erkennbar, über die Prospekte 18 zugeführt und mittels eines Fördermittels 19 in den Bereich der Befüllungsstation 13 weitergefördert und dann ebenfalls in den Innenraum 4 der Sekundärverpackung 3 eingebracht werden.

Weiterhin dargestellt ist eine Faltschachtelhandhabungsvorrichtung 20, welche zum Übergeben und Aufrichten der Faltschachteln 2 dient.

Beim Betrieb der Vorrichtung 11 werden im hier dargestellten Beispiel jeweils zwei Stapel 6 von Primärverpackungen 1 mit den darin verpackten Produkten hintereinander in den Innenraum 4 der jeweiligen Sekundärverpackung 3 seitlich geschoben.

Durch entsprechende Anpassungen kann die Vorrichtung 11 aber für die Durchführung des von den erteilten Patentansprüchen umfassten erfindungsgemäßen Verfahrens umgerüstet werden.

### BEZUGSZEICHENLISTE

- 1: Primärverpackung
- 2: Faltschachtel
- 3: Sekundärverpackung
- 4: Innenraum
- 5: Einschuböffnung
- 6: Stapel
- 7: Transportrichtung der Primärverpackung
- 8: Einschubrichtung
- 9: Transportrichtung der Sekundärverpackung
- 10: Breite
- 11: Vorrichtung
- 12: Erstes Förderband
- 13: Befüllungsstation
- 14: Zweites Förderband
- 15: Stapelbildungsstation
- 16: Schieber
- 17: Prospektzufuhreinrichtung
- 18: Prospekt
- 19: Fördermittel
- 20: Faltschachtelhandhabungsvorrichtung

## Patentansprüche

1. Automatisiertes Verfahren zum Einbringen einer Mehrzahl von in Primärverpackungen (1) verpackten Produkten in eine als Faltschachtel (2) ausgebildete Sekundärverpackung (3), mit den Schritten:
seitliches Einschieben eines ersten Stapels (6) von Primärverpackungen (1) mit den darin verpackten Produkten in den Innenraum (4) der Sekundärverpackung (3), und
seitliches Einschieben eines zweiten Stapels (6) von Primärverpackungen (1) mit den darin verpackten Produkten in den Innenraum (4) der Sekundärverpackung (3), **dadurch gekennzeichnet, dass**
der erste Stapel (6) und der zweite Stapel (6) nebeneinander in der Sekundärverpackung (3) angeordnet werden, wobei die Sekundärverpackung (3) nach dem Einschieben des ersten Stapels (6) um mindestens die Breite (10) des ersten Stapels (6) weitergefördert und danach der zweite Stapel (6) in die Sekundärverpackung (3) eingeschoben wird.

2. Verfahren nach Anspruch 1, weiterhin **gekennzeichnet durch** die Schritte:
seitliches Einschieben eines dritten Stapels (6) von Primärverpackungen (1) mit den darin verpackten Produkten in den Innenraum (4) der Sekundärverpackung (3), und
seitliches Einschieben eines vierten Stapels (6) von Primärverpackungen (1) mit den darin verpackten Produkten in den Innenraum (4) der Sekundärverpackung (3).

3. Verfahren nach Anspruch 2, **dadurch gekennzeichnet, dass** die Stapel (6) nebeneinander und hintereinander in der Sekundärverpackung (3) angeordnet werden.

4. Verfahren nach Anspruch 3, **dadurch gekennzeichnet, dass** weitere Stapel (6) von Primärverpackungen (1) mit den darin verpackten Produkten seitlich in den Innenraum (4) der Sekundärverpackung (3) eingeschoben werden und die Stapel (6) insgesamt nebeneinander und hintereinander in der Sekundärverpackung (3) angeordnet werden.

5. Verfahren nach Anspruch 2 oder 3, **dadurch gekennzeichnet, dass**
zunächst der erste Stapel (6) und der dritte Stapel (6) hintereinander in der Sekundärverpackung (3) angeordnet werden,
die Sekundärverpackung (3) dann um mindestens die Breite (10) des ersten Stapels (6) und des dritten Stapels (6) weitergefördert wird, und
dann der zweite Stapel (6) und der vierte Stapel (6) hintereinander in der Sekundärverpackung (3) angeordnet werden.

6. Verfahren nach mindestens einem der vorhergehenden Ansprüche, **dadurch gekennzeichnet, dass** der erste Stapel (6) eine erste Anzahl von Primärverpackungen (1) und der zweite Stapel (6) eine zweite Anzahl von Primärverpackungen (1) aufweist, wobei die erste Anzahl ungleich der zweiten Anzahl ist.

7. Verfahren nach Anspruch 5, **dadurch gekennzeichnet, dass** ein Prospekt (18) in die Sekundärverpackung (3) eingebracht wird.

8. Verfahren nach Anspruch 7, **dadurch gekennzeichnet, dass** der Prospekt (18) gemeinsam mit dem dritten Stapel (6) in die Sekundärverpackung (3) eingeschoben wird.

9. Verfahren nach Anspruch 8, **dadurch gekennzeichnet, dass** der Prospekt (18) so einen seitlichen Bereich des dritten Stapels (6) umschließt, dass er eine Kontaktfläche für den Kontakt zum ersten Stapel (6) bildet.

10. Verfahren nach mindestens einem der vorhergehenden Ansprüche, **dadurch gekennzeichnet, dass** es sich bei den Primärverpackungen (1) um Blisterverpackungen, Sachets oder Schlauchbeutelverpackungen und bei den Produkten um Tabletten, Kapsel, Pillen, Spritzen, Ampullen, Fläschchen oder flüssige Arzneimittel handelt.

11. Vorrichtung (11) zum Einbringen einer Mehrzahl von in Primärverpackungen (1) verpackten Produkten in eine als Faltschachtel (2) ausgebildete Sekundärverpackung (3), insbesondere gemäß mindestens einem der vorhergehenden Ansprüche, mit
einer Steuereinheit, und
einem mit der Steuereinheit verbundenen Schieber (16), wobei die Steuereinheit so programmiert ist, dass sie den Schieber (16) so steuern kann, dass dieser eine Mehrzahl von Stapeln (6) von Primärverpackungen (1) mit den darin verpackten Produkten zum Erreichen einer definierten Position seitlich in den Innenraum (4) der Sekundärverpackung (3) derart einschiebt, dass
der erste Stapel (6) und der zweite Stapel (6) nebeneinander in der Sekundärverpackung (3) angeordnet werden, wobei die Sekundärverpackung (3) nach dem Einschieben des ersten Stapels (6) um mindestens die Breite (10) des ersten Stapels (6) weitergefördert und danach der zweite Stapel (6) in die Sekundärverpackung (3) eingeschoben wird.

## Claims

1. An automated method for introducing a plurality of products being packed in primary packagings (1) into a secondary packaging (3) being designed as a folded box (2), comprising the steps of:
laterally inserting a first stack (6) of primary packagings (1) with the products packed therein into the interior (4) of the secondary packaging (3), and
laterally inserting a second stack (6) of primary packagings (1) with the products packed therein into the interior (4) of the secondary packaging (3), **characterised in that**
the first stack (6) and the second stack (6) are arranged side by side in the secondary packaging (3), the secondary packaging (3) after having inserted the first stack (6) into the interior (4) of the secondary packaging (3) being conveyed onwards by at least the width (10) of the first stack (6) and afterwards the second stack (6) being inserted into the secondary packaging (3).

2. The method of claim 1, further **characterised by** the steps of:
laterally inserting a third stack (6) of primary packagings (1) with the products packed therein into the interior (4) of the secondary packaging (3), and
laterally inserting a fourth stack (6) of primary packagings (1) with the products packed therein in the interior (4) of the secondary packaging (3).

3. The method of claim 2, **characterised in that** the stacks (6) are arranged side by side and in rows in the secondary packaging (3).

4. The method of claim 3, **characterised in that** additional stacks (6) of primary packagings (1) with the products packed therein are laterally inserted into the interior (4) of the secondary packaging (3) and that the stacks (6) are altogether arranged side by side and in rows in the secondary packaging (3).

5. The method of claim 2 or 3, **characterised in that**
initially the first stack (6) and the third stack (6) are arranged in a row in the secondary packaging (3),
the secondary packaging (3) is then conveyed onwards by at least the width (10) of the first stack (6) and of the third stack (6), and
the second stack (6) and the fourth stack (6) are then arranged in a row in the secondary packaging (3).

6. The method of at least one of the preceding claims, **characterised in that** the first stack (6) includes a first number of primary packagings (1) and the second stack (6) includes a second number of primary packagings (1), the first number being different than the second number.

7. The method of claim 5, **characterised in that** a leaflet (18) is introduced into the secondary packaging (3).

8. The method of claim 7, **characterised in that** the leaflet (18) is inserted into the secondary packaging (3) together with the third stack (6).

9. The method of claim 8, **characterised in that** the leaflet (18) surrounds a lateral portion of the third stack (6) such that it forms a contact surface for contact with the first stack (6).

10. The method of at least one of the preceding claims, **characterised in that** the primary packagings (1) are blister packs, sachets or tubular bag packagings and the products are tablets, capsules, pills, syringes, ampules, small bottles or liquid drugs.

11. An apparatus (11) for introducing a plurality of products being packed in primary packagings (1) into a secondary packaging (3) being designed as a folded box (2), especially of to at least one of the preceding claims, comprising:
a control unit, and
a pusher (16) being connected to the control unit, the control unit being programmed such that it can control the pusher (16) in a way that it inserts a plurality of stacks (6) of primary packagings (1) with the products packed therein laterally into the interior (4) of the secondary packaging (3) for attaining a defined position such that
the first stack (6) and the second stack (6) are arranged side by side in the secondary packaging (3), the secondary packaging (3) after having inserted the first stack (6) into the interior (4) of the secondary packaging (3) being conveyed onwards by at least the width (10) of the first stack (6) and afterwards the second stack (6) being inserted into the secondary packaging (3).

## Revendications

1. Procédé automatique pour l'alimentation d'une pluralité de produits emballés dans des emballages primaires (1) dans un emballage secondaire (3) réalisé comme boîte pliante (2), comprenant les étapes suivantes:
insertion latérale d'une première pile (6) d'emballages primaires (1), avec les produits emballés dans ceux-ci, dans l'espace intérieur (4) de l'emballage secondaire (3), et
insertion latérale d'une deuxième pile (6) d'emballages primaires (1), avec les produits emballés dans ceux-ci, dans l'espace intérieur (4) de l'emballage secondaire (3), **caractérisé en ce que**
la première pile (6) et la deuxième pile (6) sont agencées l'une à côté de l'autre dans l'emballage secondaire (3), l'emballage secondaire (3) continuant d'être transporté d'au moins la largeur (10) de la première pile (6) après l'insertion de la première pile (6) et la deuxième pile (6) étant ensuite insérée dans l'emballage secondaire (3).

2. Procédé selon la revendication 1, **caractérisé** également par les étapes suivantes:
insertion latérale d'une troisième pile (6) d'emballages primaires (1), avec les produits emballés dans ceux-ci, dans l'espace intérieur (4) de l'emballage secondaire (3), et
insertion latérale d'une quatrième pile (6) d'emballages primaires (1), avec les produits emballés dans ceux-ci, dans l'espace intérieur (4) de l'emballage secondaire (3).

3. Procédé selon la revendication 2, **caractérisé en ce que** les piles (6) sont agencées l'une à côté de l'autre et l'une derrière l'autre dans l'emballage secondaire (3).

4. Procédé selon la revendication 3, **caractérisé en ce que** des piles (6) supplémentaires d'emballages primaires (1), avec les produits emballés dans ceux-ci, sont insérées latéralement dans l'espace intérieur (4) de l'emballage secondaire (3) et l'ensemble des piles (6) sont agencées l'une à côté de l'autre et l'une derrière l'autre dans l'emballage secondaire (3).

5. Procédé selon la revendication 2 ou 3, **caractérisé en ce que:**
la première pile (6) et la troisième pile (6) sont d'abord agencées l'une derrière l'autre dans l'emballage secondaire (3),
l'emballage secondaire (3) continue alors d'être transporté d'au moins la largeur (10) de la première pile (6) et de la troisième pile (6), et
la deuxième pile (6) et la quatrième pile (6) sont ensuite agencées l'une derrière l'autre dans l'emballage secondaire (3).

6. Procédé selon au moins l'une des revendications précédentes, **caractérisé en ce que** la première pile (6) présente un premier nombre d'emballages primaires (1) et la deuxième pile (6) un deuxième nombre d'emballages primaires (1), le premier nombre étant différent du deuxième nombre.

7. Procédé selon la revendication 5, **caractérisé en ce qu**'un prospectus (18) est introduit dans l'emballage secondaire (3).

8. Procédé selon la revendication 7, **caractérisé en ce que** le prospectus (18) est inséré conjointement avec la troisième pile (6) dans l'emballage secondaire (3).

9. Procédé selon la revendication 8, **caractérisé en ce que** le prospectus (18) recouvre une zone latérale de la troisième pile (6) de telle sorte qu'il forme une surface de contact pour le contact avec la première pile (6).

10. Procédé selon au moins l'une des revendications précédentes, **caractérisé en ce que** les emballages primaires (1) sont des emballages transparents, des sachets ou des sachets tubulaires et les produits sont des comprimés, des capsules, des pilules, des seringues, des ampoules, des flacons ou des médicaments liquides.

11. Dispositif (11) pour l'insertion d'une pluralité de produits emballés dans des emballages primaires (1) dans un emballage secondaire (3) réalisé comme boîte pliante (2), en particulier selon au moins l'une des revendications précédentes, comprenant:
une unité de commande, et
un coulisseau (16) relié avec l'unité de commande, l'unité de commande étant programmée de telle sorte qu'elle peut commander le coulisseau (16) de façon à ce que celui-ci insère une pluralité de piles (6) d'emballages primaires (1), avec les produits emballés dans ceux-ci, pour qu'ils atteignent une position définie latéralement dans l'espace intérieur (4) de l'emballage secondaire (3), de telle sorte que
la première pile (6) et la deuxième pile (6) sont agencées l'une à côté de l'autre dans l'emballage secondaire (3), l'emballage secondaire (3) continuant d'être transporté d'au moins la largeur (10) de la première pile (6) après l'insertion de la première pile (6) et la deuxième pile (6) étant ensuite insérée dans l'emballage secondaire (3).
